# FASCICULE DE BREVET EUROPEEN

(11) **EP 1 616 501 B1**
(45) Date de publication et mention de la délivrance du brevet: **17.02.2010**
(21) Numéro de dépôt: 05291463.7
(22) Date de dépôt: 06.07.2005
(51) Int. Cl.: A47B 13/02

(54) **Mobilier de bureau comportant des piètements à configuration multiple**
Büromöbel mit konfigurierbarem Untergestell
Office furniture with an underframe allowing multiple configurations

(30) Priorité: 13.07.2004 FR 0407824
(43) Date de publication de la demande: 18.01.2006
(73) Titulaire: Inter Company Computer Engineering Design Services Concept Design, 8510 Kortrijk Marke (BE)
(72) Inventeur: Van Marcke, Carl, 9770 Kruishoutem (BE)
(74) Mandataire: Honoré, Anne-Claire

(56) Documents cités:
- EP-A- 1 120 062
- DE-A1- 19 920 935
- US-A1- 2002 096 609
- US-A1- 2003 215 375

## Description

La présente invention concerne un mobilier de bureau du type comportant d'une part un ensemble-plateau muni d'au moins un plateau dont la hauteur peut être ajustée et d'autre part au moins deux piétements verticaux soutenant l'ensemble-plateau, chaque piétement étant modulaire.

Le brevet US 7.752.449 décrit une table de travail constituée d'un plateau placé sur des bras porteurs au niveau des bords latéraux, avec des pieds porteurs qui sont reliés aux bras, les pieds porteurs présentant un profil vertical avec des rainures extérieures en T destinées à recevoir un dispositif de réglage en hauteur pour le plateau de la table. Les profilés verticaux sont reliés à des embases formant pieds, disposées horizontalement et pouvant être retirées et/ou échangées dans la position de service de la table de travail qui peut ainsi prendre plusieurs configurations.

L'emploi de ce type d'ameublement s'est répandu au cours des dernières années du fait des avantages offerts par leur souplesse d'utilisation permettant d'adapter chaque meuble à chaque utilisation et à tout les lieux de travail. Néanmoins, le changement de configuration d'un piétement s'accompagne dans les systèmes connus d'ajout de pièces ou de substitution de pièces par d'autres, ce qui oblige les utilisateurs des mobiliers de bureau, ou pour le moins les personnes chargées de leur aménagement, à conserver et à ranger toute les pièces nécessaires pour réaliser l'ensemble des configurations. Cet aspect fondamental est particulièrement préjudiciable à ce type d'ameublement car les pièces conservées et/ou rangées risquent d'être égarées, ce qui entraîne alors fatalement des restrictions dans les possibilités de configurations des piétements voire en supprime toute possibilité.

Par ailleurs, le stockage de ces pièces requièrent l'affectation d'un lieu dédié à ce stockage, meuble ou local ce qui, dans tous les cas, engendre une perte de place et/ou des coûts inutiles.

Le but de l'invention est de supprimer ces inconvénients en proposant un meuble de bureau dont les piétements sont modulables, montés facilement et rapidement, et dont la structure est extrêmement simple.

A cet effet et conformément à l'invention, il est proposé un mobilier de bureau comportant d'une part, un ensemble-plateau possédant au moins un plateau réversible dont la hauteur peut être ajustée et d'autre part, au moins deux piétements sur lesquels est fixé l'ensemble-plateau , répartis selon un axe globalement longitudinal du plateau et disposés transversalement par rapport audit axe, chacun desdits piétements appartenant à un plan propre de piètrement, vertical, remarquable en ce qu'il présente une disposition conforme à la revendication 1.

Contrairement aux dispositions déjà connues, l'invention permet avantageusement d'obtenir une pluralité de configurations pour les piétements qui offre alors un aspect modulaire particulièrement simple et rapide, chacune des configurations possibles nécessitant l'ensemble des éléments formant les piétements.

Ainsi, aucun stockage n'est nécessaire pour conserver et ranger des pièces ne servant à réaliser que certaines configurations de piétement et étant inutiles pour d'autres configurations.

Par ailleurs, les piétements selon l'invention mettent en oeuvre un nombre fini d'éléments qui permettent avantageusement de configurer les piétements selon trois formes caractéristiques.

Le mobilier conforme à l'invention comporte un plateau, deux piétements auxquels il est possible d'adjoindre une poutre sous forme de barre ou de section tubulaire ayant des effets stabilisateur et rigidificateur. Les trois formes suivantes de piétements permettent ainsi de créer aussi bien des dispositions pour des salles de réunion que des postes de travail individuels.

Pour les tables de réunion, la poutre est située au milieu du plateau, c'est-à-dire qu'elle s'étend selon l'axe globalement longitudinal du plateau, ce qui donne à chacun suffisamment d'espace aux jambes. Pour ce faire, deux configurations de piétement sont envisageables : la forme dite en « I » et la forme dite en « U renversé ».

L'espace supplémentaire nécessaire pour les jambes dans le cas de poste de travail individuel est obtenu en translatant la poutre vers l'arrière, c'est-à-dire dans une direction opposée à la personne devant le poste de travail et en déplaçant simultanément vers l'arrière également les montants verticaux des piétements. Ce piétement prend alors une forme dite en « C », pour la suite.

Ainsi, les piétements conformes à l'invention permettent avantageusement d'être configurés selon les trois formes classiques précédentes et ce, au moyen d'un nombre fini de pièces, l'ensemble de ces pièces étant nécessaire pour chaque configuration.

Suivant une autre caractéristique de l'invention, le mobilier de bureau est muni de moyens de réglage de la hauteur du plateau. Cela permet en effet de répondre aux attentes de certaines personnes qui ne souhaitent pas travailler toute la journée dans la même position ou bien de répondre au fait qu'un bureau peut être affecté à différentes opérations qui peuvent requérir des hauteurs de plateau différentes en fonction de l'adaptation anthropométrique et ergonomique souhaitée.

D'autres caractéristiques et avantages de la présente invention ressortiront mieux de la description qui va suivre de réalisations particulières d'un mobilier de bureau transformable conforme à l'invention, données à titre d'exemple non limitatifs en référence aux dessins annexés sur lesquels :
- la figure 1 est une vue en perspective d'une variante de mobilier de bureau conforme à l'invention,
- la figure 2 est une vue en coupe selon le plan A de la figure 1 du mobilier de bureau illustré à la figure 1 qui permet de montrer la configuration du piétement en forme de « U renversé »,
- la figure 3 est une vue en coupe selon le plan A de la figure 1 du mobilier de bureau illustré à la figure 1 qui permet de montrer la configuration du piétement en forme de « I »,
- la figure 4 est une vue en coupe selon le plan A de la figure 1 du mobilier de bureau illustré à la figure 1 qui permet de montrer la configuration du piétement en forme de « C »,
- la figure 5 est une vue de détail de côté de la fixation de l'ensemble plateau sur la platine d'un piétement conforme à l'invention,
- la figure 6 est une vue en perspective d'un exemple de mobilier de bureau conforme à l'invention muni de moyens d'élévation à grand débattement, fixés sur chacun des piétements.

En référence à la figure 1, la variante de mobilier de bureau 1 conforme à l'invention comporte d'une part un ensemble-plateau 2 muni d'un plateau 3 et d'autre part des piétements 4 qui, quelque soit la configuration recherchée parmi l'ensemble des configurations possibles qui seront décrites ultérieurement, appartiennent globalement respectivement à un plan vertical A et B.

L'exemple illustré comporte un plateau 3 de forme rectangulaire, mais il est bien entendu que la forme du plateau 3 peut être quelconque sans pour autant sortir du cadre de l'invention. Comme le montre la figure 1, les deux piétements 4 verticaux sont répartis selon un axe globalement longitudinal D du plateau 3, ici l'axe de symétrie, et disposés transversalement par rapport audit axe D.

Bien évidemment le mobilier de bureau 1 conforme à l'invention peut comporter plusieurs plateaux disposés les uns au dessus des autres ou les uns à côté des autres, de même que le nombre de piétements peut être supérieur à deux, par exemple typiquement au nombre de trois pour supporter un plan angulaire, sans pour autant sortir du cadre de l'invention.

Chaque piétement 4 possède un nombre fini d'éléments qui sont emboîtables les uns dans les autres et ce, de manière à permettre une modularité de la configuration du piétement 4. Il est à noter que chacune des configurations possibles, au nombre de 3, nécessite l'ensemble des éléments.

La figure 2 qui est une vue en coupe selon le plan A de la figure 1 du mobilier de bureau 1 permet de montrer la configuration du piétement 4 qui se présente alors sous la forme dite de « U renversé ». Bien entendu, la description qui va suivre serait complètement analogue en considérant une coupe selon le plan B de la figure 1. L'ensemble-plateau 2 du mobilier de bureau 1 est fixé au piétement 4 par des moyens de fixation 5. La fixation obtenue est alors décalée par rapport à l'axe vertical E de symétrie de la tranche du plateau 3 en coupe suivant le plan vertical A lorsque le plateau 3 est horizontal. Cette caractéristique essentielle sera indispensable par la suite pour réaliser les configurations suivantes montrées aux figures 4 et 5 et ceci définit dans le plan de la figure 2 deux portions 31 et 32 de la tranche du plateau 3 en coupe, respectivement d'un côté et de l'autre de l'axe vertical G passant par la fixation obtenue par les moyens de fixation 5, la portion 31 étant de moindre longueur que celle de la portion 32. Ceci permet en outre d'offrir un espace aux jambes supérieur pour les utilisateurs.

La figure 2 illustre le mobilier de bureau lorsque le piétement présente la configuration dite de « U renversé », le piétement 4 étant alors composé d'une platine 6 qui coopère par des moyens de fixation 5 avec l'ensemble-plateau 2 afin de réaliser la fixation complète de ce dernier. La partie principale du corps de la platine 6 s'étend globalement à la verticale et en dessous de la portion 32 du plateau 3. La platine 6 est fixée sur sa partie inférieure 61 à une embase 7 qui est horizontale quelque soit la configuration du piétement 4. Cette embase 7, globalement rectiligne, présente une structure tubulaire de section rectangulaire et comporte deux portions fictives 71 et 72, la portion 72 étant définie comme la portion qui possède l'axe E comme axe de symétrie vertical et la portion 71 définie comme étant la partie complémentaire de la portion 72 pour former l'embase 7.

De plus, dans la configuration de « U renversé », la portion 71 de l'embase 7 se situe globalement à la verticale et en dessous de la portion 31 du plateau 3. L'extrémité de la portion 72 de l'embase 7 opposée à l'extrémité en contact avec la portion 71 de l'embase 7 et repérée 721 tandis que l'extrémité de la portion 71 de l'embase 7 opposée à l'extrémité en contact avec la portion 72 de l'embase 7 est repérée 711. A l'extrémité 721, l'embase 7 est prolongée par un prolongateur 8, lui-même prolongé par une pièce angulaire 9. Une seconde pièce angulaire 9 est fixée dans le prolongement de la portion 71 de l'embase 7 à l'extrémité 711. Les pièces angulaires 9 sont construites de sorte qu'elles soient aptes à recevoir chacune un tube montant 10 disposé verticalement et orienté vers le bas. Chaque tube montant 10 est muni de moyens d'extension 101 permettant le réglage de la longueur dudit tube montant 10 ce qui autorise un réglage de la hauteur du plateau 3 au gré de l'utilisateur du mobilier de bureau 1 ou en fonction des fonctions qu'il destine audit mobilier de bureau 1.

Les moyens de réglage 101 d'un tube montant 10 consistent en réalité en un cliquet déverrouillable monté sur un premier tube 102 formant partie d'un tube montant 10, ledit cliquet étant apte à coopérer avec une série d'ergots disposés sur un second tube 103 formant seconde partie d'un tube montant 10, le second tube 103 pouvant coulisser dans le tube 102. Néanmoins, l'homme du métier pourrait envisager toute solution équivalente et connue pour parvenir à ce type de réglage.

Par ailleurs, chaque tube montant 10 est conçu de sorte à pouvoir recevoir à son extrémité inférieure 104 un vérin 11 qui permet avantageusement de s'assurer par un réglage fin, que le contact se fait effectivement en continu et simultanément au niveau de chaque appui sur le sol du mobilier de bureau 1, de sorte que ce dernier ne soit pas bancal.

Enfin, tous les éléments précédemment décrits peuvent être fixés les uns par rapport aux autres par tout moyen connu de l'homme du métier.

La figure 3 illustre le mobilier de bureau 1 lorsque le piétement 4 présente la configuration dite en « I », le piétement 4 est composé de tous les éléments décrits dans la configuration précédente mais leur emboîtement relatif est différent. De plus, les éléments peuvent être fixés relativement entre eux. Ici, la platine 6 sur laquelle est fixé l'ensemble-plateau 2 est soutenue par les deux tubes montants 10 dans sa partie inférieure 61, disposés verticalement et fixés sur la platine 6 qui s'étend globalement à la verticale et en dessous de la portion 32 de la tranche du plateau 3. Les tubes montants 10 sont fixés à leur extrémité inférieure 104 sur l'embase 7 et plus précisément sur la portion 72 de l'embase 7.

De plus, dans la configuration dite en « I » la portion 71 de l'embase 7 se situe globalement à la verticale et en dessous de la portion 31 de la tranche du plateau 3. L'embase 7 est prolongée par le prolongateur 8 à l'extrémité 721. Le prolongateur 8 est lui-même prolongé par une pièce angulaire 9, la seconde pièce angulaire 9 est fixée dans le prolongement de la portion 71 de l'embase 7 à l'extrémité 711. Les pièces angulaires 9 sont construites de sorte qu'elles soient aptes à recevoir chacune un vérin 11 qui sont identiques et qui ont alors le même but que dans la description de la configuration en « U renversé ».

La dernière configuration possible de piétement montrée à la figure 4 est la configuration dite en « C » où l'ensemble-plateau 2 du mobilier de bureau 1 est fixé sur la platine 6 qui s'étend alors globalement à la verticale et en dessous de la portion 31 de la tranche du plateau 3. La platine 6 est soutenue par les deux tubes 10 dans sa partie inférieure 61, disposés verticalement et fixés sur la platine 6. Les tubes montants 10 sont fixés à leur extrémité inférieure 104 sur l'embase 7 et plus précisément sur la portion 72. Dans la configuration en « C », la portion 71 s'étend globalement à la verticale et en dessous de la portion 32 du plateau 3. L'embase 7 est prolongée par le prolongateur 8 à l'extrémité 711, le prolongateur 8 est lui-même prolongé par une pièce angulaire 9, la seconde pièce angulaire 9 est fixée dans le prolongement de la portion 72 de l'embase 7 à l'extrémité 721. De même que dans la configuration 1, les pièces angulaires 9 reçoivent chacune un vérin 11.

Selon une caractéristique essentielle de l'invention, en référence à la figure 5 l'ensemble-plateau 2 comporte deux consoles de support 12 au nombre égal au nombre de piétement 4, fixées sur le plateau 3 sur sa face inférieure 33 et disposées à proximité des piétements 4 de manière à pouvoir coopérer avec les platines 6 de chacun des piétements 4 afin de réaliser la fixation de l'ensemble plateau 2 sur les platines 6. La fixation de chaque console de support 12 sur le plateau 3 est obtenue par tout moyen connu de l'Homme du métier qui garantisse que la fixation soit facilement démontable et que ces opérations de montage/démontage puissent être répétées sans que la qualité de la fixation ne soit altérée.

De plus, chaque console de support 12 s'étend globalement dans un plan parallèle au plan (A, B) du piétement 4 avec lequel ladite console de support 12 coopère pour réaliser la fixation de l'ensemble-plateau 2 au moyen d'au moins deux vis 13 vissées chacune dans un filetage 62 réalisé dans la platine 6 et passant chacune au travers d'une lumière 121 réalisée dans la console de support 12 (figure 5). Ce type de fixation présente l'avantage d'être particulièrement simple et rapide de mise en oeuvre tant pour le montage que pour le démontage et de ne pas être onéreux.

De manière caractéristique, les piétements 4 sont disposés perpendiculairement à l'axe D (figure 1) et l'une au moins des lumières 121 est une lumière allongée de forme en arc de cercle ce qui permet d'ajuster l'inclinaison de l'ensemble-plateau 2 par rapport à l'horizontale et d'en réaliser la fixation sur la platine 6 à l'inclinaison voulue par le serrage des vis 13.

Afin d'autoriser une amplitude suffisante d'inclinaison de l'ensemble-plateau 2 par rapport à l'horizontale, la face supérieure 63 de chaque platine 6 de chaque piétement 4 est inclinée par rapport à l'horizontale.

Dans le mode de réalisation ici décrit, les deux portions 71 et 72 de l'embase 7 forment chacune une pièce indépendante, respectivement 14 et 15, emboîtées l'une dans l'autre et fixées l'une par rapport à l'autre. De plus, la pièce 14 est identique au prolongateur 8, ce qui permet de notablement réduire les coûts de fabrication en ayant autant que possible une identité dans les pièces fabriquées.

Par ailleurs, et conformément à la figure 6, il est possible de rajouter à cet ensemble au moins une barre de rigidification 16 de section quelconque reliant les piétements 4 entre eux et qui est, dans ce cas, fixée sur chacune des platines 6 des piétements 4.

Dans le souci de régler la hauteur du plateau au gré de l'utilisateur et/ou en fonction de l'application qu'il destine au mobilier de bureau 1, des moyens d'élévation 17 sont ajoutés aux piétements 4. L'ensemble-plateau 2 vient alors se fixer sur les moyens d'élévation 17 qui peuvent être du type mécanique, hydraulique, électrique, une combinaison de ces moyens ou de tout autre type dès lors qu'ils présentent un débattement de grande amplitude.

Comme l'illustre la figure 6, dans le cas de figure précédent, le plateau 3 est fixé aux moyens d'élévation 17 par l'intermédiaire d'une platine 18 à chaque piétement, identique à une platine 6, ladite platine étant alors disposée de manière à ce que sa partie 181 équivalente à la partie inférieure 61 d'une platine 6 soit en contact avec la face inférieure 33 du plateau 3. Une seconde barre de rigidification 19, sous forme de barre ou de section tubulaire, identique ou non à la barre 16 peut relier chaque platine 18 au niveau de chaque piétement afin d'accroître la rigidité globale.

Avantageusement, l'amplitude de débattement des moyens 17 doit être comprise entre 0 et 600 mm, ce qui permet à l'utilisateur d'être debout ou assis selon ses désirs et/ou obligations. Plus précisément, une élongation nulle correspond à une hauteur standard de bureau, une élongation de 400 mm correspond à une hauteur semi-assise de la part de l'utilisateur, et une élongation de 600 mm permet un réglage où l'opérateur est debout. Enfin, cet effet peut être obtenu par l'actionnement des moyens d'élévation 17 conjugué ou non à l'actionnement des moyens d'extension 101.

Bien entendu, diverses modifications peuvent être apportées par l'homme du métier au mobilier de bureau 1 qui vient d'être décrit uniquement à titre d'exemple non limitatif sans sortir du cadre de l'invention.

## Revendications

1. Mobilier de bureau (1) comportant d'une part un ensemble-plateau (2) possédant au moins un plateau (3), et d'autre part au moins deux piétements (4) sur lesquels est fixé l'ensemble-plateau (2), répartis selon un axe globalement longitudinal (D) du plateau (3) et disposés transversalement par rapport audit axe (D), chacun desdits piétements (4) appartenant à un plan propre de piètement (A,B) vertical, **caractérisé en ce que** chaque piétement (4) possède un nombre fini d'éléments (6,7,8,9,10) emboîtables les uns dans les autres, lesdits éléments (6,7,8,9,10) pouvant être fixés les uns aux autres, et **en ce que** la fixation dudit ensemble-plateau (2) sur chacun desdits piétement (4) est décalée par rapport à l'axe vertical (E) de symétrie de la tranche dudit plateau (3) en coupe dans le plan (A,B) de piètement (4), définissant ainsi d'un côté et de l'autre de l'axe vertical (G) de fixation une première portion (31) et une deuxième portion (32) formant ledit plateau (3) dans le plan de coupe (A,B), la première portion (31) étant de moindre longueur que celle de la deuxième portion (32), le piétement (4) comportant une platine (6) au niveau de laquelle s'effectue la fixation de l'ensemble-plateau (2) par des moyens de fixation (5), ladite platine (6) étant soutenue par au moins deux tubes montants (10), une embase (7) formée de deux portions (71,72), au moins un prolongateur (8) et deux pièces angulaires (9).

2. Mobilier de bureau (1) selon la revendication 1, **caractérisé en ce que** chaque tube montant (10) possède des moyens d'extension (101).

3. Mobilier de bureau (1) selon l'une quelconque des revendications 1 ou 2, **caractérisé en ce que** la platine (6) est fixée sur sa partie inférieure (61) à l'embase (7) horizontale, ladite embase (7) comportant une première portion (72) possédant l'axe vertical (E) de symétrie de la tranche du plateau (3) comme axe de symétrie vertical et une deuxième portion (71) qui est la partie complémentaire de la première portion (72) pour former ladite embase (7), l'embase (7) étant prolongée par le prolongateur (8) à l'extrémité (721) de la première portion (72), ledit prolongateur (8) étant lui-même prolongé par une pièce angulaire (9), une seconde pièce angulaire (9) étant fixée dans le prolongement de ladite deuxième portion (71) de ladite embase (7) à l'extrémité (711) de la deuxième portion (71).

4. Mobilier de bureau (1) selon l'une quelconque des revendications 1 ou 2, **caractérisé en ce que** la platine (6) est soutenue par les tubes montants (10) dans sa partie inférieure (61), fixés à ladite platine (6) et disposés verticalement, lesdits tubes montants (10) étant fixés à leur extrémité inférieure (104) sur la première portion (72) de l'embase (7) possédant l'axe vertical (E) de la tranche du plateau (3) comme axe de symétrie vertical, la deuxième portion (71) de l'embase (7), qui est la partie complémentaire de la première portion (72) pour former l'embase (7), ladite embase (7) étant prolongée pair le prolongateur (8) à l'extrémité (721) de la première portion (72), ledit prolongateur (8) étant lui-même prolongé par une pièce angulaire (9), la seconde pièce angulaire (9) étant fixée dans le prolongement de la deuxième portion (71) de ladite embase (7).

5. Mobilier de bureau (1) selon l'une quelconque des revendications 1 ou 2, **caractérisé en ce que** la partie principale du corps de la platine (6) s'étend globalement à la verticale et en dessous de la première portion (31) de la tranche du plateau (3), et **en ce que** la platine (6) est soutenue par des tubes montants (10) dans sa partie inférieure (61), fixés à ladite platine (6) et disposés verticalement, lesdits tubes montants (10) étant fixés à leur extrémité inférieure (104) sur la première portion (72) de l'embase (7) possédant l'axe vertical (E) de la tranche du plateau (3) comme axe de symétrie vertical, la deuxième portion (71) de l'embase (7), qui est la partie complémentaire de la première portion (72) pour former l'embase (7), se situant globalement à la verticale et au dessous de la première portion (32) de la tranche dudit plateau (3), ladite embase (7) étant prolongée par le prolongateur (8) à l'extrémité (711) de la deuxième portion (71), le prolongateur (8) étant lui-même prolongé par une pièce angulaire (9), la seconde pièce angulaire (9) étant fixée dans le prolongement de la portion (72) de ladite embase (7).

6. Mobilier de bureau (1) selon l'une quelconque des revendications précédentes, **caractérisé en ce que** l'ensemble-plateau (2) comporte des consoles de support (12) au nombre égal au nombre de piétement (4), fixées sur le plateau (3) sur sa face inférieure (33) et disposés à proximité desdits piétements (4) de manière à pouvoir coopérer avec les platines de chacun desdits piétements (4) afin de réaliser la fixation dudit ensemble-plateau (2) sur lesdites platines (6).

7. Mobilier de bureau (1) selon la revendication 6, **caractérisé en ce que** chaque console de support (12) s étend globalement dans un plan parallèle au plan (A,B) du piétement (4) avec lequel ladite console de support (12) coopère pour réaliser la fixation de l'ensemble-plateau (2) au moyen d'au moins deux vis (13) vissées chacune dans un filetage (62) réalisé dans la platine (6) et passant chacune au travers d'une lumière (121) réalisée dans la console de support (12).

8. Mobilier de bureau (1) selon la revendication 7, **caractérisé en ce que** les piétements (4) sont disposés perpendiculairement à l'axe (D) globalement longitudinal du plateau (3), et **en ce que** l'une au moins desdites lumières (121) est une lumière allongée de forme en arc de cercle.

9. Mobilier de bureau (1) selon l'une quelconque des revendications précédentes, **caractérisé en ce que** la face supérieure (63) de la platine (6) de chaque piétement (4) est inclinée par rapport à l'horizontale.

10. Mobilier de bureau (1) selon l'une quelconque des revendications 3 à 9, **caractérisé en ce que** les deux portions (71,72) de l'embase (7) forment chacune une pièce indépendante (14,15), emboîtées l'une dans l'autre et fixées l'une par rapport à l'autre.

11. Mobilier de bureau (1) selon la revendication 10, **caractérisé en ce que** la pièce (14) fermant la deuxième portion (71) de l'embase est identique au prolongateur (8).

12. Mobilier de bureau (1) selon l'une quelconque des revendications précédentes **caractérisé en ce qu'**au moins une barre de rigidification (16) de section quelconque relie les piétements (4) entre eux et est fixée sur la platine (6) de chaque piétement (4).

13. Mobilier de bureau (1) selon la revendication 1, **caractérisé en ce que** des moyens d'élévation (17), sur lesquels vient se fixer l'ensemble-plateau (2), sont ajoutés à chacun des piétements (4), lesdits moyens d'élévation (17) étant de type mécanique, hydraulique, électrique, ou une combinaison de ces moyens.

14. Mobilier de bureau (1) selon la revendication 13, **caractérisé en ce que** l'amplitude de débattement des moyens d'élévation (17) est comprise entre 0 et 600 mm.

## Claims

1. An item of office furniture (1) that includes firstly a leaf assembly (2) with at least one leaf (3), and secondly at least two leg assemblies (4) to which the leaf assembly (2) is attached, lying on a generally longitudinal axis (D) of the leaf (3) and positioned transversally in relation to the said axis (D), with each of the said leg assemblies (4) lying in its own vertical leg assembly (A,B) plane, **characterised in that** each leg assembly (4) has a finite number of elements (6,7,8,9,10) that can be inserted into each other, with the said elements (6,7,8,9,10) capable of being attached to each other, and **in that** the attachment of the said leaf assembly (2) onto each of the said leg assemblies (4) is offset in relation to the vertical axis of symmetry (E) of the edge of the said leaf (3) in section in the leg-assembly (4) plane (A,B), thus delimiting on either side of the vertical attachment axis (G) a first portion (31) and a second portion (32) forming the said leaf (3) in the section plane (A,B), the first portion (31) being of shorter length than that of the second portion (32), with the leg assembly (4) including a plate (6) to which the attachment of the leaf assembly (2) is effected using attachment means (5), the said plate (6) being supported by at least two upright tubes (10), a base (7) formed of two portions (71,72), at least one extension piece (8) and two angular parts (9).

2. An item of office furniture (1) according to claim 1, **characterised in that** each upright tube (10) has extension means (101).

3. An item of office furniture (1) according to either of claims 1 or 2, **characterised in that** the plate (6) is attached at its lower part (61) to the horizontal base (7), where the said base (7) includes a first portion (72) with the vertical axis of symmetry (E) of the edge of the leaf (3) as its vertical axis of symmetry, and a second portion (71), which is the complementary part of the first portion (72) to form the said base (7), with the base (7) being extended by the extension piece (8) to the end (721) of the first portion (72), and the said extension piece (8) itself being extended by an angular part (9), with a second angular part (9) being fixed in the extension of the said second portion (71) of the said base (7) at the end (711) of the second portion (71).

4. An item of office furniture (1) according to either of claims 1 or 2, **characterised in that** the plate (6) is supported by the upright tubes (10) in its lower part (61), attached to the said plate (6) and positioned vertically, the said upright tubes (10) being attached at their bottom end (104) to the first portion (72) of the base (7) with the vertical axis (E) of the edge of the leaf (3) as vertical axis of symmetry, and the second portion (71) of the base (7), which is the complementary part of the first portion (72) to form the base (7), the said base (7) being extended by the extension piece (8) to the end (721) of the first portion (72), the said extension piece (8) itself being extended by an angular part (9), and the second angular part (9) being fixed in the extension of the second portion (71) of the said base (7).

5. An item of office furniture (1) according to either of claims 1 or 2, **characterised in that** the main part of the body of the plate (6) extends generally in a vertical direction and below the first portion (31) of the edge of the leaf (3), and **in that** the plate (6) is supported by upright tubes (10) in its lower part (61), attached to the said plate (6) and positioned vertically, the said upright tubes (10) being attached at their bottom end (104) to the first portion (72) of the base (7) with the vertical axis (E) of the edge of the leaf (3) as the vertical axis of symmetry, with the second portion (71) of the base (7), which is the complementary part of the first portion (72) to form the base (7), being located generally in a vertical direction and below the first portion (32) of the edge of the said leaf (3), the said base (7) being extended by the extension piece (B) at the end (711) of the second portion (71), the extension piece (8) itself being extended by an angular part (9), with the second angular part (9) being fixed in the extension of portion 72 of the said base (7).

6. An item of office furniture (1) according to any of the previous claims, **characterised in that** the leaf assembly (2) includes support brackets (12) whose number is equal to the number of leg assemblies (4), fixed onto the lower face (33) of the leaf (3) and located close to the said leg assemblies (4) so as to mate with the plates of each of the said leg assemblies (4) in order to effect the attachment of the said leaf assembly (2) onto the said plates (6).

7. An item of office furniture (1) according to claim 6, **characterised in that** each support bracket (12) extends generally in a plane parallel to the plane (A,B) of the leg assembly (4) with which the said support bracket (12) is mated in order to achieve the attachment of the leaf assembly (2) by means of at least two screws (13), each screwed into a thread (62) created in the plate (6) and each passing through a hole (121) created in the support bracket (12).

8. An item of office furniture (1) according to claim 7, **characterised in that** the leg assemblies (4) are positioned perpendicularly to the generally longitudinal axis (D) of the leaf (3), and **in that** at least one of the said holes (121) is a hole that is elongated into the shape of a circular arc.

9. An item of office furniture (1) according to any of the previous claims, **characterised in that** the upper face (63) of the plate (6) of each leg assembly (4) is inclined in relation to the horizontal.

10. An item of office furniture (1) according to any of claims 3 to 9, **characterised in that** each of the two portions (71,72) of the base (7) forms an independent part (14,15), these being inserted into each other and fixed in relation to each other.

11. An item of office furniture (1) according to claim 10, **characterised in that** the part (14) closing off the second portion (71) of the base is identical to the extension piece (8).

12. An item of office furniture (1) according to any of the previous claims, **characterised in that** at least one stiffening bar (16) of indeterminate section connects the leg assemblies (4) together, and is attached onto the plate (6) of each leg assembly (4).

13. An item of office furniture (1) according to claim 1, **characterised in that** elevating means (17), onto which the leaf assembly (2) is attached, are added to each of the leg assemblies (4), these said elevating means (17) being of the mechanical, hydraulic or electrical type, or any combination of these types.

14. An item of office furniture (1) according to claim 13, **characterised in that** the travel amplitude of the elevation means (17) is between 0 and 600 mm.

## Patentansprüche

1. Büromöbel (1), das einerseits eine Plattengruppe (2) umfasst, die mindestens eine Platte (3) besitzt, und andererseits zwei Untergestelle (4), auf denen die Plattengruppe (2) befestigt ist, die gemäß einer allgemeinen Längsachse (D) der Platte (3) verteilt sind und quer im Verhältnis zur Achse (D) angeordnet sind, wobei jedes Untergestell (4) zu einer eigenen vertikalen Untergestellebene (A, B) gehört, **dadurch gekennzeichnet, dass** jedes Untergestell (4) eine endliche Anzahl Elemente (6, 7, 8, 9, 10) besitzt, die ineinander einpassbar sind, wobei die Elemente (6, 7, 8, 9, 10) aneinander befestigbar sind, und dadurch, dass die Befestigung der Plattengruppe (2) auf jedem der Untergestelle (4) im Verhältnis zur vertikalen Symmetrieachse (E) der Kante der Platte (3) im Schnitt in der Ebene (A, B) des Untergestells (4) versetzt ist und damit auf der einen und der anderen Seite der vertikalen Befestigungsachse (G) einen ersten Abschnitt (31) und einen zweiten Abschnitt (32) definiert, die die Platte (3) in der Schnittebene (A, B) bilden, wobei der erste Abschnitt (31) von geringerer Länge ist als der zweite Abschnitt (32), wobei das Untergestell (4) eine Platine (6) umfasst, auf dessen Ebene die Befestigung der Plattengruppe (2) durch Befestigungsmittel (5) erfolgt, wobei die Platine (6) von mindestens zwei aufrechten Rohren (10) gestützt wird, einer Basis (7), die von zwei Abschnitten (71, 72) gebildet wird, mindestens einer Verlängerung (8) und zwei winkelförmigen Teilen (9).

2. Büromöbel (1) nach Anspruch 1, **dadurch gekennzeichnet, dass** jedes aufrechte Rohr (10) Extensionsmittel (101) besitzt.

3. Büromöbel (1) nach einem der Ansprüche 1 oder 2, **dadurch gekennzeichnet, dass** die Platine (6) auf ihrer Unterseite (61) an der horizontalen Basis (7) befestigt ist, wobei die Basis (7) einen ersten Abschnitt (72) umfasst, der die vertikale Symmetrieachse (E) der Kante der Platte (3) als vertikale Symmetrieachse besitzt und einen zweiten Abschnitt (71), der der komplementäre Teil des ersten Abschnitts (72) ist, um die Basis (7) zu bilden, wobei die Basis (7) von der Verlängerung (8) am Ende (721) des ersten Abschnitts (72) verlängert wird, wobei die Verlängerung (8) selbst von einem winkelförmigen Teil (9) verlängert wird, wobei ein zweites winkelförmiges Teil (9) in der Verlängerung des zweiten Abschnitts (71) der Basis (7) am Ende (711) des zweiten Abschnitts (71) befestigt ist.

4. Büromöbel (1) nach einem der Ansprüche 1 oder 2, **dadurch gekennzeichnet, dass** die Platine (6) von den aufrechten Rohren (10) in ihrem unteren Teil (61) gestützt wird, die an der Platine (6) befestigt und vertikal angeordnet sind, wobei die aufrechten Rohre (10) an ihrem unteren Ende (104) auf dem ersten Abschnitt (72) der Basis (7) befestigt sind, der die vertikale Achse (E) der Kante der Platte (3) als vertikale Symmetrieachse besitzt, wobei der zweite Abschnitt (71) der Basis (7) der komplementäre Teil des ersten Abschnitts (72) ist, um die Basis (7) zu bilden, wobei die Basis (7) am Ende (721) des ersten Abschnitts (72) von der Verlängerung (8) verlängert wird, wobei die Verlängerung (8) selbst von einem winkelförmigen Teil (9) verlängert wird, wobei das zweite winkelförmige Teil (9) in der Verlängerung des zweiten Abschnitts (71) der Basis (7) befestigt ist.

5. Büromöbel (1) nach einem der Ansprüche 1 oder 2, **dadurch gekennzeichnet, dass** sich der Hauptteil des Körpers der Platine (6) im allgemeinen in der Vertikalen und unterhalb des ersten Abschnitts (31) der Kante der Platte (3) erstreckt, und dadurch, dass die Platine (6) in ihrem unteren Teil (61) von aufrechten Rohren (10) gestützt wird, die an der Platine (6) befestigt und vertikal angeordnet sind, wobei die aufrechten Rohre (10) an ihrem unteren Ende (104) auf dem ersten Abschnitt (72) der Basis (7) befestigt sind, der die vertikale Achse (E) der Kante der Platte (3) als vertikale Symmetrieachse besitzt, wobei der zweite Abschnitt (71) der Basis (7), der der komplementäre Teil des ersten Abschnitts (72) ist, um die Basis (7) zu bilden, sich allgemein in der Vertikalen und unterhalb des ersten Abschnitts (32) der Kante der Platte (3) befindet, wobei die Basis (7) am Ende (711) des zweiten Abschnitts (71) von der Verlängerung (8) verlängert wird, wobei die Verlängerung (8) selbst von einem winkelförmigen Teil (9) verlängert wird, wobei das zweite winkelförmige Teil (9) in der Verlängerung des Abschnitts (72) der Basis (7) befestigt ist.

6. Büromöbel (1) nach einem der vorangehenden Ansprüche, **dadurch gekennzeichnet, dass** die Plattengruppe (2) in derselben Anzahl wie Untergestelle (4) Stützkonsolen (12) umfasst, die an der Platte (3) auf ihrer Unterseite (33) befestigt und in der Nähe der Untergestelle (4) derart angeordnet sind, dass sie mit den Platinen jedes Untergestells (4) zusammenarbeiten können, um die Befestigung der Plattengruppe (2) auf den Platinen (6) durchzuführen.

7. Büromöbel (1) nach Anspruch 6, **dadurch gekennzeichnet, dass** sich jede Stützkonsole (12) allgemein in einer Ebene parallel zur Ebene (A, B) des Untergestells (4) erstreckt, mit dem die Stützkonsole (12) zusammenarbeitet, um die Befestigung der Plattengruppe (2) mit Hilfe von mindestens zwei Schrauben (13) durchzuführen, die jede in ein Gewinde (62) eingeschraubt sind, das in der Platine (6) eingearbeitet ist und die alle durch eine Öffnung (121) gehen, die in die Stützkonsole (12) eingearbeitet ist.

8. Büromöbel (1) nach Anspruch 7, **dadurch gekennzeichnet, dass** die Untergestelle (4) senkrecht zur allgemeinen Längsachse (D) der Platte (3) angeordnet sind, und dadurch, dass mindestens eines der Löcher (121) ein kreisbogenförmiges Langloch ist.

9. Büromöbel (1) nach einem der vorangehenden Ansprüche, **dadurch gekennzeichnet, dass** die Oberseite (63) der Platine (6) jedes Untergestells (4) im Verhältnis zur Horizontalen geneigt ist.

10. Büromöbel (1) nach einem der Ansprüche 3 bis 9, **dadurch gekennzeichnet, dass** die zwei Abschnitte (71, 72) der Basis (7) jeweils ein unabhängiges Teil (14, 15) bilden, die ineinander eingepasst sind und im Verhältnis zueinander befestigt sind.

11. Büromöbel (1) nach Anspruch 10, **dadurch gekennzeichnet, dass** das Teil (14), das den zweiten Abschnitt (71) der Basis bildet, mit der Verlängerung (8) identisch ist.

12. Büromöbel (1) nach einem der vorangehenden Ansprüche, **dadurch gekennzeichnet, dass** mindestens ein Versteifungsstab (16) mit beliebigem Querschnitt die Untergestelle (4) untereinander verbindet und auf der Platine (6) jedes Untergestells (4) befestigt ist.

13. Büromöbel (1) nach Anspruch 1, **dadurch gekennzeichnet, dass** die Hubmittel (17), auf denen die Plattengruppe (2) befestigt ist, zu jedem Untergestell (4) hinzugefügt sind, wobei die Hubmittel (17) mechanischer, hydraulischer, elektrischer Bauart sind oder eine Kombination dieser Mittel.

14. Büromöbel (1) nach Anspruch 13, **dadurch gekennzeichnet, dass** die Amplitude der Bewegung der Hubmittel (17) zwischen 0 und 600 mm inklusive ist.
